# EUROPÄISCHE PATENTSCHRIFT

(11) **EP 1 140 616 B1**
(45) Veröffentlichungstag und Bekanntmachung des Hinweises auf die Patenterteilung: **10.03.2004**
(21) Anmeldenummer: 99964416.4
(22) Anmeldetag: 10.12.1999
(51) Int. Cl.: B63B 35/00, B63B 35/42, B63H 23/24, B63B 1/04

(54) **HALBEINTAUCHBARER SCHWERGUTFRACHTER**
SEMI-IMMERSIBLE HEAVY-LIFT CARGOBOAT
CARGO POUR MARCHANDISES LOURDES SEMI-IMMERSIBLE

(30) Priorität: 23.12.1998 DE 19860071
(43) Veröffentlichungstag der Anmeldung: 10.10.2001
(73) Patentinhaber: SIEMENS AKTIENGESELLSCHAFT, 80333 München (DE)
(72) Erfinder: ANDERSEN, Peter, D-21075 Hamburg (DE); VAN MAMEREN, Hans, NL-3063 BX Rotterdam (NL)
(86) Internationale Anmeldenummer: PCT/DE1999/003947
(87) Internationale Veröffentlichungsnummer: WO 2000/038976

(56) Entgegenhaltungen:
- EP-A- 0 123 704
- AU-B- 482 040
- DE-U- 29 823 737
- US-A- 4 678 439
- TIMM W ET AL: "CONDOCK I - Neubau S 693 von Werft Nobiskrug GmbH" SCHIFF UND HAFEN., Bd. 31, Nr. 11, November 1979 (1979-11), Seiten 944-949, XP002135969 SEEHAFEN-VERLAG ERIK BLUMENFELD. HAMBURG., DE ISSN: 0938-1643
- "AZIMUTHING ELECTRIC PROPULSION DRIVE" ABB ASEA BROWN BOVERI , 12. Mai 1998 (1998-05-12), Seiten 1-6, XP000783547 ABB AZIPOD OY / ABB INDUSTRY OY, HELSINKI, FI
- "MULTI-PURPOSE ICEBREAKER 'BOTNICA' BOOSTED BY CAT-AZIPOD PROPULSION" MARINE ENGINEERS REVIEW,GB,INSTITUTE OF MARINE ENGINEERS. LONDON, 1. Juni 1998 (1998-06-01), Seiten 34-36, XP000765042 ISSN: 0047-5955
- GLOEL J ET AL: "EIN NEUES HOCHEFFIZIENTES ANTRIEBSSYSTEM" SCHIFF UND HAFEN,DE,SEEHAFEN-VERLAG ERIK BLUMENFELD. HAMBURG, Bd. 49, Nr. 10, 1. Oktober 1997 (1997-10-01), Seiten 40-42,44, XP000720093 ISSN: 0938-1643
- HACKMAN T: "ELECTRIC PROPULSION SYSTEMS FOR SHIPS - A NEW 'POWER PLANT CONCEPT' GIVES A BOOST TO THE MARINE SECTOR" ABB REVIEW, Nr. 3, 1. Juni 1992 (1992-06-01), Seiten 3-12, XP000304699 ABB ASEA BROWN BOVERI, ZURICH, CH ISSN: 1013-3119
- GALLOIS J; LANG J: "Schwerölbetrieb bei mittelschnellaufenden Tauchkolbenmotoren" JAHRBUCH DER SCHIFFBAUTECHNISCHEN GESELLSCHAFT 1965., Bd. 59, 1966, Seiten 683-701, XP000904463 BERLIN, DE ISSN: 0374-1222

## Beschreibung

Die Erfindung betrifft einen halbeintauchbaren Schwergutfrachter. Derartige Frachtschiffe werden vor allem zum Transport von großen und schweren Stückgütern eingesetzt und zeichnen sich durch eine Tragfähigkeit von weitaus mehr als 10.000 t aus. Im Unterschied zu konventionellen Frachtschiffen. bei denen die Frachtgüter mit Kranen be- und entladen werden und denen daher Grenzen hinsichtlich der Abmessungen der zu befördernden Fracht gesetzt sind, eignen sich halbeintauchbare Schwergutfrachter in besonderem Maße zum Transport von sperrigen Gütern, wie beispielsweise komplette Bohrplattformen, Hafenkrananlagen oder mittlere bis große Wasserfahrzeuge oder Teile davon. Zu diesem Zweck bestehen halbeintauchbare Schwergutfrachter erfindungsgemäß aus einem vorderen Teil, in dem sich die Antriebsanlage sowie die Kommando- und Besatzungsräume befinden, und einem hinteren Teil, der im wesentlichen als hohlwandiger, Ballasttanks aufweisender Schwimmkörper mit einer ebenen Transportplattform ausgebildet ist.

Durch Fluten der Ballasttanks ist es möglich, den halbeintauchbaren Schwergutfrachter so weit einzutauchen, daß die Transportplattform unter die Schwimmwasserlinie abgesenkt wird, um schwimmfähiges oder beispielsweise auf einem Ponton gelagertes Frachtgut aufzunehmen oder abzugeben. Umgekehrt ist es durch Lenzen der Ballasttanks möglich, daß sich die Transportplattform unter das zu befördernde Frachtgut hebt, um dieses einzudocken. Neben dieser float-on/float-off-Methode kann das Be- und Entladen von Frachtgut auch mit der sogenannten roll-on/roll-off-Methode erfolgen, indem die Transportplattform des halbeintauchbaren Schwergutfrachters auf die Höhe des Hafenkais angehoben bzw. abgesenkt wird.

Es ist bekannt, Frachtschiffe mit einem elektrischen Schiffsantrieb zu versehen. Bei dieselelektrischen Anlagen wird der elektrische Propellermotor üblicherweise von Generatoren gespeist, die durch Dieselmotoren und/oder Gasturbinen angetrieben werden. Ein dieselelektrischer Antrieb erfordert zwar im vergleich zu direkt mit dem Schiffspropeller gekuppelten Dieselmotoren höhere Investitionskosten, bietet aber den Vorteil einer effizienteren Nutzung und ermöglicht ein hohes Drehmoment an der Propellerwelle auch unter sehr hohen Lastbedingungen. Bei dieselelektrischen Antrieben besteht ferner nicht die Gefahr einer unzureichenden Maschinenkontrolle, wenn der Propeller, beispielsweise bei rauher See, aus dem Wasser kommt.

Bei konventionellen dieselelektrischen Antrieben sind alle elektrischen Anlagenteile binnenbords untergebracht und Motoren, Getriebe und Antriebswellen in einer Fluchtlinie ausgerichtet. Unbefriedigend sind hierbei auftretende hohe mechanische und hydrodynamische Verluste sowie eine im Vergleich zu außenbords angetriebenen Propellern beschränkte Manövrierfähigkeit. Nachteilig ist außerdem ein verhältnismäßig unwirtschaftlicher Kraftstoffverbrauch.

Aus der Zeitschrift Schiff & Hafen, Heft 11/1979 ist ein halbeintauchfähiges Schiff in Artikel "Condock I" zur Aufnahme von Leichtern oder schwimmenden Containern bekannt, das mit flut- und lenzbaren Boden- und Seitentanks zum Beund Entladen von Frachtgut nach der float-on/float-offund/oder roll-on/roll-off-Methode ausgebildet ist und als Hauptmaschine einen Dieselmotor im hinteren Schiffsteil aufweist. Zur Verbesserung der Manövrierfähigkeit ist eine Querschubeinrichtung im Vorschiff vorgesehen.

Es ist Aufgabe der Erfindung, ein halbeintauchfähigs Schiff anzugehen, das sich ohne Schlepperhilfe oder Anker selbst auf Position halten kann und zur Aufnahme von sperrigen Gütern eine große, ebene Ladeplattform aufweist.

Die Aufgabe wird dadurch gelöst, daß die Dieselmotoren Teil einer dieselelektrischen Antriebsanlage sind, wobei die dieselelektrische Antriebsanlage im Vorschiff angeordnet ist und zumindest einen elektrischen, unter dem Heck angeordneten Azimuth-Ruder-Propeller mit Energie versorgt, wobei die Ladefläche als ebene Transportplattform für sterrige Güter ausgebildet ist und wobei die Azimuth-Ruder-Propeller zusammen mit der Querschubeinrichtung eine präzise Positionsteuerung bei Absenkung auch beim Auftreten einer erheblichen Windkraft (6 bis 7Bf) erlauben.

Von Vorteil ist es, die dieselelektrische Antriebsanlage im Vorschiff anzuordnen, so daß sich hinsichtlich der Transporteignung des Schwergutfrachters eine optimierte Ausnutzung der Schiffsräumlichkeiten ergibt. Eine Anordnung der wesentlichen Anlagenteile im Vorschiff gewährleistet eine größtmögliche Variabilität zum Be- und Entladen von Frachtgut auf der auf diese Weise keinen baulichen Beschränkungen unterliegenden Transportplattform im Achterschiff.

Von Vorteil ist es ferner, den Azimut-Ruderpropeller durch einen außenbords angeordneten Elektromotor anzutreiben, der durch zumindest einen von den Hauptmaschinen angetriebenen Generator gespeist wird. Die Verwendung von außenbords angeordneten Elektromotoren zum Antrieb eines oder mehrerer Azimuth-Ruderpropeller bietet den Vorteil einer besonders guten Manövrierfähigkeit. Diese in der Praxis unter der Bezeichnung SSP bekannte Antriebstechnologie zeichnet sich dabei durch einen geringen Schiffswiderstand bei den verschiedensten Schiffsrümpfen aus und bedarf keiner zusätzlichen Kühlung, da diese durch das den Elektromotor umströmende Wasser bewirkt wird. Darüber hinaus ist der SSP-Antrieb mit geringen Nutz- und Wartungskosten verbunden.

Azimuthierende Ruderpropeller sind bereits bekannt, so z.B. wie dem Prospekt der ABB "Azimuthing Electric Propulsion Drive", die Wahl dieses Antriebs für die in diesem Prospekt aufgeführten Schiffstypen erfolgte jedoch nicht unter dem Gesichtspunkt der Lacleflächengestaltung und der Selbstpositionierung der damit ausgerüsteten Schiffe.

Gemäß einem weiteren Merkmal der Erfindung ist der Azimuth-Ruderpropeller als azimuthierender Ruder-Doppelpropeller ausgebildet. Doppelpropeller sind zwar im Vergleich zu Einschraubern mit höheren Anschaffungs- und Wartungskosten verbunden, das Vorsehen von zwei Propellern ermöglicht aber, den Propellerdurchmesser kleiner zu wählen mit der Folge, daß der halbeintauchbare Schwergutfrachter mit einem geringeren Tiefgang ausbildbar ist, wodurch sich ein geringerer Kostenaufwand ergibt. Gemäß einer vorteilhaften Weiterbildung der Erfindung ist auch die Querschubeinrichtung elektrisch angetrieben, um zu einer kraftstoffeffizienten und kostengünstigen Ausgestaltung des Schwergutfrachters beizutragen.

In einer bevorzugten Ausführungsform ist die Querschubeinrichtung im Vorschiff von einem zentralen Navigationspult im Ruderhaus und von zwei Brücken-Seitenflügeln des halbeintauchbaren Schwergutfrachters aus steuerbar, um eine größtmögliche Übersichtlichkeit beim Manövrieren zu gewährleisten. Hierzu trägt auch bei, wenn gemäß einem weiteren vorteilhaften Merkmal der Erfindung das Fluten und Lenzen der Bodenund Seitentanks von einem Kontrollpult auf der Achternseite des Ruderhauses aus steuerbar ist.

Zweckmäßigerweise sind die Schalt- und Signaltafeln des halbeintauchbaren Schwergutfrachters in einem schallisolierten Maschinenkontrollraum untergebracht, um den von dem Schiffsmaschinen ausgehenden Schallpegel zu dämpfen. Zu diesem Zweck ist es außerdem vorteilhaft, gemäß einem weiteren Merkmal der Erfindung die Hauptmaschinen mit Schalldämpfern zu versehen.

Um besonders geringe Betriebskosten zu erreichen, sind gemäß einer vorteilhaften Weiterbildung der Erfindung die Dieselmotoren mit Schweröl betreibbar, das eine Viskosität von in etwa 3.500 s Redwood aufweist. Zu geringen Betriebskosten trägt ferner bei, wenn gemäß einer weiteren vorteilhaften Weiterbildung der Erfindung als Hilfsmaschinen Dieselmotoren vorgesehen sind, die mit Marine-Dieselöl betreibbar sind. Vorteilhafterweise sind die Hilfsmaschinen dabei auf einem schwingungsgedämpften Fundament aufgestellt, so daß sich ein möglichst geringer Geräuschpegel entwickelt.

Gemäß einem weiteren Merkmal der Erfindung ist die Abgasleitung der Antriebsanlage beweglich angeordnet, um eine größtmögliche Variabilität hinsichtlich einer schallgünstigen Leitungsführung sicherzustellen.

Weitere Einzelheiten und Vorteile des Gegenstandes der Erfindung ergeben sich aus der nachfolgenden Beschreibung eines bevorzugten Ausführungsbespieles. In der zugehörigen Zeichnung zeigen im einzelnen
- Fig. 1: eine Seitenansicht eines halbeintauchbaren Schwergutfrachters;
- Fig. 2: eine Draufsicht auf den halbeintauchbaren Schwergutfrachter gemäß Fig. 1 und
- Fig. 3: eine Seitenansicht eines Azimut-Ruder-Doppelpropellers.

Der in den Fig. 1 und 2 dargestellte halbeintauchbare Schwergutfrachter weist eine Länge über alles von 156 m auf. Die Länge zwischen den Loten beträgt 145 m. Das Frachtdeck hat bei einer Länge von 126 m und einer Breite von 32,26 m eine freie Transportfläche von ca. 4.065 m². Die Seitenhöhe im Bereich des Frachtdecks beträgt 10 m, während der Tiefgang des halbeintauchbaren Schwergutfrachtere bei Konstruktions-Freibord 7,50 m und bei abgesenktem Frachtdeck 19,0 m ist.

Der halbeintauchbare Schwergutfrachter hat bei Konstruktions-Freibord ein Totgewicht von 18.000 t. Dieses setzt sich zusammen aus 2.000 t als Kraftstoff für die Hauptmaschinen dienendes Schweröl (HFO 380), 172 t als Kraftstoff für die Hilfsmaschinen dienendes Marine-Dieselöl für das eine Ladekapazität von ca. 200 m³ vorhanden ist, 300 t Frischwasser, für das dementsprechend eine Ladekapazität von 300 m³ vorhanden ist, 25 t Schmieröl, 20 t Vorräte für die Crew, 20 t Ersatzteile und 15.463 t Nutzlast. Der mittlere Konstruktionstiefgang beträgt bei diesem Totgewicht in Seewasser mit einer spezifischen Dichte von 1.025 t/m³ in etwa 7,5 m. Dies entspricht dem Tiefgang bei Konstruktions-Freibord.

Der halbeintauchbare Schwergutfrachter weist ferner eine Ladekapazität von ca. 40 m³ für Schmutzöl und von ca. 5 m³ für Abwasser auf. Auf dem Vorschiff sind oberhalb des Vordecks Unterkünfte für 22 Mannschaftsmitglieder und 16 Passagiere vorgesehen. In dem Vorschiff sind weiterhin 3 als Hauptmaschinen dienende Dieselmotoren mit einer Drehzahl von ca. 720 min⁻¹ angeordnet. Mit den als 9-zylindrige Reihenmaschinen ausgebildeten Dieselmotoren kann eine elektrische Leistung von jeweils ca. 3.645 kW erzeugt werden. Bei elektrischen Verlusten von ca. 8,7% vom Generator zum Abtrieb und ohne Versorgung des Bordsystems kann somit eine Leistung von 8.675 kW bereitgestellt werden.

Der halbeintauchbare Schwergutfrachter ist ferner mit zwei als Dieselmotoren ausgebildeten Hilfsmaschinen für die Stromerzeugung des Bordsystems ausgerüstete die mit einer Drehzahl von 720/900 min⁻¹ eine Generatorleistung von jeweils 720 kW liefern. Für Aufenthalte im Hafen und Notfälle ist ein dritter Dieselgenerator vorgesehen, der eine Drehzahl von 1800 min⁻¹ und eine Generatorleistung gemäß den Bestimmungen der SOLAS aufweist.

Als Schiffsantrieb dienen zwei Azimuth-Ruder-Doppelpropeller, die mittels außenbords angeordneter Elektromotoren angetrieben werden und eine Betriebsgeschwindigkeit von 14 kn erzeugen können. Dieser in Fig. 3 dargestellte, sogenannte SSP-Antrieb wird durch zwei elektrisch angetriebene Querschubeinrichtungen ergänzt, welche die Manövrierfähigkeit und Stabilität des Schwergutfrachters verbessern. Versuche ergaben, daß mittels der beiden Querschubeinrichtungen der abgesenkte Schwergutfrachter gegen eine Windkraft von 6 bis 7 Beaufort ohne weiteres präzise gesteuert werden kann.

Zum Befestigen des Frachtguts auf dem Frachtdeck stehen eine Vielzahl von Winden zur Verfügung. Schallschutzmaßnahmen, wie beispielsweise die räumliche Trennung von Maschinenräumen und Unterkünften, Geräuschkapselung der Unterkünfte auf dem Vordeck oder ein Schalldämpfung für die Hauptmaschinen gewährleisten ergonomische Arbeitsbedingungen. Der halbeintauchbare Schwergutfrachter ist innerhalb von 4 Stunden von dem abgesenkten Tiefgang von 18 m auf einen Tiefgang von 7,50 m anhebbar, indem mittels Druckluft die Ballasttanks leergepumpt werden. Durch den geringen Verbrauch der Hauptmaschinen von 46,98 mT/24hr kann der halbeintauchbare Schwergutfrachter, der je nach Anwendung auch ein Dockschiff sein kann, bei einem für die Berechnung zugrundegelegten Zeitraum von 360 Tagen 34,6 Tage länger unterwegs sein als vergleichbare konventionelle Schiffe. Dies bedeutet, daß zu den gleichen Betriebskosten eine Zusatzfracht transportiert werden kann. Die hohe Kraftstoffeffizienz ist auch darauf zurückzuführen, daß je nach Bedarf nur ein oder zwei Dieselmotoren der Hauptmaschinen am Laufen sind. Damit wird nicht zuletzt auch ökologischen Aspekten Rechnung getragen.

## Patentansprüche

1. Halbeintauchbarer Schwergutfrachter mit flut- und lenzbaren Boden- und Seitentanks zum Be- und Entladen von Frachtgut nach der float-on/float-off- und/oder roll-on/roll-off-Methode, mit Dieselmotoren als Hauptmaschinen und zur Verbesserung der Manövrierfähigkeit eine Querschubeinrichtung im Vorschiff, wobei die Gleichgewichtslage durch Einbringen von Wasserballast in obere und untere Tanks bezüglich des Frachtgutes trimmbar ist, **dadurch gekennzeichnet, dass** die Dieselmotoren Teil einer dieselelektrischen Antriebsanlage sind, wobei die dieselelektrische Antriebsanlage im Vorschiff angeordnet ist und zumindest einen elektrischen, unter dem Heck angeordneten Azimut-Ruder-Propeller mit Energie versorgt, wobei die Ladefläche als ebene Transportplattform für sperrige Güter ausgebildet ist und wobei die Azimut-Ruder-Propeller zusammen mit der Querschubeinrichtung eine präzise Positionssteuerung bei Absenkung auch beim Auftreten einer erheblichen Windkraft (6 bis 7 Bf) erlauben.

2. Halbeintauchbarer Schwergutfrachter nach Anspruch 1 Ansprüche 1, **dadurch gekennzeichnet, daß** der Azimut-Ruderpropeller als azimutierender Ruder-Doppelpropeller ausgebildet ist.

3. Halbeintauchbarer Schwergutfrachter nach Anspruch 1 oder 2, **dadurch gekennzeichnet, daß** die Querschubeinrichtung elektrisch angetrieben ist.

4. Halbeintauchbarer Schwergutfrachter nach einem der Ansprüche 1 bis 3, **dadurch gekennzeichnet, daß** die Querschubeinrichtung von einem zentralen Navigationspult im Ruderhaus und von zwei Brüchen-Seitenflügeln aus steuerbar ist.

5. Halbeintauchbarer Schwergutfrachter nach einem der Ansprüche 1 bis 4, **dadurch gekennzeichnet, daß** das Fluten und Lenzen der Boden- und Seitentanks von einem Kontrollpult auf der Achternseite des Ruderhauses aus steuerbar ist.

6. Halbeintauchbarer Schwergutfrachter nach einem der Ansprüche 1 bis 5, **dadurch gekennzeichnet, daß** Schalt- und Signaltafeln in einem schallisolierten Maschinenkontrollraum untergebracht sind.

7. Halbeintauchbarer Schwergutfrachter nach einem der Ansprüche 1 bis 6, **dadurch gekennzeichnet, daß** die Hauptmaschinen mit Schalldämpfern versehen sind.

8. Halbeintauchbarer Schwergutfrachter nach einem der Ansprüche 1 bis 7, **dadurch gekennzeichnet, daß** die Dieselmotoren mit Schweröl betreibbar sind, das eine Viskosität von in etwa 3.500 s Redwood aufweist.

9. Halbeintauchbarer Schwergutfrachter nach einem der Ansprüche 1 bis 8, **dadurch gekennzeichnet, daß** als Hilfsmaschinen Dieselmotoren vorgesehen sind, die mit Marine-Dieselöl betreibbar sind.

10. Halbeintauchbarer Schwergutfrachter nach Anspruch 9, **dadurch gekennzeichnet, daß** die Hilfsmaschinen auf einem schwingungsgedämpften Fundament aufgestellt sind.

11. Halbeintauchbarer Schwergutfrachter nach einem der Ansprüche 1 bis 10, **dadurch gekennzeichnet, daß** die Abgasleitung der Antriebsanlage beweglich angeordnet ist.

## Claims

1. Semi-submersible deadweight cargo vessel with floodable and freeable bottom and side tanks for loading and unloading cargo in accordance with the float-on/float-off and/or roll-on/roll-off method, with diesel engines, as main machines, and a transverse thrust device in the forebody in order to improve the manoeuvrability, in which the attitude can be trimmed with respect to the cargo by introducing water ballast into upper and lower tanks, **characterized in that** the diesel engines are part of a diesel-electric drive system, the diesel-electric drive system being arranged in the forebody and supplying power to at least one electric azimuth rudder propeller arranged under the stern, the loading area being embodied as a planar transport platform for bulky goods, and the azimuth rubber propellers permitting, together with the transverse thrust device, precise position control during lowering, even when there is a considerable wind force (6 to 7 Bf).

2. Semi-submersible , deadweight cargo vessel according to Claim 1, **characterized in that** the azimuth rudder propeller is embodied as an azimuthing double rudder propeller.

3. Semi-submersible deadweight cargo vessel according to Claim 1 or 2, **characterized in that** the transverse thrust device is driven electrically.

4. Semi-submersible deadweight cargo vessel according to one of Claims 1 to 3, **characterized in that** the transverse thrust device can be controlled from a central navigation console in the wheelhouse and from two bridge side wings.

5. Semi-submersible deadweight cargo vessel according to one of Claims 1 to 4, **characterized in that** the flooding and freeing of the bottom and side tanks can be controlled from a control console on the rear side of the wheelhouse.

6. Semi-submersible deadweight cargo vessel according to one of Claims 1 to 5, **characterized in that** switching and signalling boards are accommodated in a sound-insulated machine control room.

7. Semi-submersible deadweight cargo vessel according to one of Claims 1 to 6, **characterized in that** the main machines are provided with sound dampers.

8. Semi-submersible deadweight cargo vessel according to one of Claims 1 to 7, **characterized in that** the diesel engines can be operated with heavy oil which has a viscosity of approximately 3,500 s Redwood.

9. Semi-submersible deadweight cargo vessel according to one of Claims 1 to 8, **characterized in that** diesel engines which can be operated with marine diesel oil are provided as auxiliary machines.

10. Semi-submersible deadweight cargo vessel according to Claim 9, **characterized in that** the auxiliary machines are installed on a vibration-damped base.

11. Semi-submersible deadweight cargo vessel according to one of Claims 1 to 10, **characterized in that** the exhaust gas line of the drive system is movably arranged.

## Revendications

1. Cargo semi-immergeable de transport de marchandises lourdes, comportant des réservoirs latéraux et de fond pouvant être remplis et vidés dans le but charger et de décharger la cargaison conformément au procédé float-on/float-off et/ou roll-on-roll-off au moyen de moteurs diesel servant de machines principales et dans le but d'améliorer la manoeuvrabilité d'un dispositif de poussée latérale à l'avant du navire, la positon d'équilibre étant réglée en introduisant de l'eau de ballast dans les réservoirs supérieurs et inférieurs par rapport à la cargaison, **caractérisé en ce que** les moteurs diesel font partie d'une installation d'entraînement diesel-électrique, l'installation diesel-électrique étant placée à l'avant du navire et alimentant en énergie au moins une hélicè électrique de gouverne azimutale, placée sous la poupe, la surface de chargement étant conformée en plate-forme de transport plane pour marchandises volumineuses, et l'hélice de gouverne azimutale permettant, conjointement avec le dispositif de poussée latérale, une commande de position précise lors de l'abaissement même par grand vent (6 à 7 Beaufort).

2. Cargo semi-immergeable de transport de marchandises lourdes selon la revendication 1, **caractérisé en ce que** l'hélice de gouverne azimutale est conformée en double hélice de gouverne azimutale.

3. Cargo semi-immergeable de transport de marchandises lourdes selon la revendication 1 ou 2, **caractérisé en ce que** le dispositif de poussée latérale est entraîné électriquement.

4. Cargo semi-immergeable de transport de marchandises lourdes selon l'une des revendications 1 à 3, **caractérisé en ce que** le dispositif de poussée latérale peut être commandé depuis un poste de navigation central dans la timonerie et depuis deux ailes latérales de la passerelle.

5. Cargo semi-immergeable de transport de marchandises lourdes selon l'une des revendications 1 à 4, **caractérisé en ce que** le remplissage et le vidage des réservoirs latéraux et de fond peuvent être commandés depuis un poste de commande du côté arrière de la timonerie.

6. Cargo semi-immergeable de transport de marchandises lourdes selon l'une des revendications 1 à 5, **caractérisé en ce que** les tableaux de distribution et de signalisation sont montés dans une salle de commande machine insonorisée.

7. Cargo semi-immergeable de transport de marchandises lourdes selon l'une des revendications 1 à 6, **caractérisé en ce que** les machines principales sont dotées d'amortisseurs de bruit.

8. Cargo semi-immergeable de transport de marchandises lourdes selon l'une des revendications 1 à 7, **caractérisé en ce que** les moteurs diesel peuvent être utilisés avec de l'huile lourde dont la viscosité est d'environ 3 500 s Redwood.

9. Cargo semi-immergeable de transport de marchandises lourdes selon l'une des revendications 1 à 8, **caractérisé en ce qu'**il est prévu comme machines auxiliaires des moteurs diesel qui peuvent être utilisés avec de l'huile diesel de marine.

10. Cargo semi-immergeable de transport de marchandises lourdes selon la revendication 9, **caractérisé en ce que** les machines auxiliaires sont montées sur une base dotée d'amortisseurs de bruit.

11. Cargo semi-immergeable de transport de marchandises lourdes selon l'une des revendications 1 à 10, **caractérisé en ce que** le collecteur d'échappement de l'installation d'entraînement est monté mobile.
